# EUROPÄISCHE PATENTSCHRIFT

(11) **EP 0 036 641 B1**
(45) Veröffentlichungstag und Bekanntmachung des Hinweises auf die Patenterteilung: **27.06.1984**
(21) Anmeldenummer: 81102102.1
(22) Anmeldetag: 20.03.1981
(51) Int. Cl.: B04B 11/04

(54) **Vorrichtung zum Ergreifen, Anheben, Transportieren und Absetzen von Zentrifugentrommeln**
Apparatus for taking up, lifting, conveying and disposing of centrifuge drums
Dispositif pour prendre, soulever, transporter, et déposer des tambours de centrifugeur

(30) Priorität: 21.03.1980 DE 3010960
(43) Veröffentlichungstag der Anmeldung: 30.09.1981
(73) Patentinhaber: Gebr. Steimel GmbH & Co., Maschinenfabrik, D-5202 Hennef (DE)
(72) Erfinder: Steimel, Richard, D-5202 Hennef (DE); Holpp, Werner, D-5202 Hennef (DE)
(74) Vertreter: Freischem, Werner, Dipl.-Ing.

## Beschreibung

Die Erfindung bezieht sich auf eine Vorrichtung zum Ergreifen, Anheben, Transportieren und Absetzen von Zentrifugentrommeln mechanisch beschickbarer und entleerbarer Zentrifugen zum Entölen, Entwässern, Waschen, Trocknen oder sonstigen Behandeln von industriellem Stückgut, mit einer zwischen zumindest zwei Stationen verfahrbaren Laufkatze, die eine Hub-und Senkvorrichtung trägt, an derem ausfahrbarem Ende eine die Zentrifugentrommel im Bereich ihres oberen Randes erfassende Greifvorrichtung angeordnet ist.

Eine Vorrichtung dieser Art ist bereits bekannt durch die DE-A-2 030 591.

Bei der bekannten Anlage zum Behandeln industriellen Stückguts ist eine Zentrifuge mit aushebbarer Zentrifugentrommel, eine Beschikkungsstation und eine Entieerungsstartion zugeordnet. In der Beschickungsstation wird die Zentrifugentrommel mit dem zu behandelnden Gut gefüllt, und in der Entleerungsstation wird die mit behandeltem Gut gefüllte Zentrifugentrommel auf eine Kippeinrichtung abgesetzt, in welcher die Zentrifugentrommel beispielsweise um 180° gedreht werden kann, so daß das behandelte Gut einem Behälter zugeführt wird. Die Vorrichtung zum Ergreifen, Anheben und Transportieren der Zentrifugentrommeln nimmt also eine mit zu behandelndem Gut gefüllte Trommel auf, setzt sie in die Zentrifuge ab, nimmt dann die in der Entleerungsstation befindliche leere Zentrifugentrommel auf und bewegt diese in die Beschickungsstation, bis sie die in der Zentrifuge behandelte Trommel aufnehmen und in der Entleerungsstation absetzen kann.

Die erfindungsgemäße Vorrichtung hat den Nachteil, daß das Entleeren der Zentrifugentrommel nur in der in der Entleerungsstation befindlichen Kippvorrichtung möglich ist. In der Praxis tritt aber häufig der Wunsch auf, die mit behandeltem Gut gefüllten Zentrifugentrommeln an unterschiedlichen Stellen zu entleeren, beispielsweise ist ein selektiertes Entleeren erwünscht, wenn unterschiedliches industrielles Stückgut behandelt wird oder gleichartiges industrielles Stückgut unterschiedlich behandelt wird.

Aufgabe der Erfindung ist es, die Nachteile der bekannten Vorrichtung zu vermeiden und eine Vorrichtung zu schaffen, die es ermöglicht, Zentrifugentrommeln an beliebigen Stellen einer Förderstrecke zu entleeren.

Diese Aufgabe wird ausgehend von der eingangs beschriebenen Vorrichtung dadurch gelöst, daß in einem mit der Laufkatze verbundenen Rahmen zwei einander gegenüberliegende und radial zur Trommel vorschiebbare, die Trommel teilweise umgreifende Greifbacken angeordnet sind, weiche um eine horizontale Achse drehbar im Rahmen gelagert sind und von denen mindestens eine Greifbacke mit einem Drehantrieb versehen ist.

Mit Hilfe der erfindungsgemäßen Vorrichtung ist es möglich, nicht nur eine Zentrifugentrommel in den einzelnen Stationen einer Behandlungsanlage aufzunehmen oder abzusetzen, sondern auch an beliebigen Stationen zu kippen, so daß die Zentrifugentrommeln an unterschiedlichen Stellen entleert werden können. Mit Hilfe der erfindungsgemäßen Vorrichtung ist es aber auch möglich, die Zentrifugentrommeln umzufüllen oder aber auch beispielsweise, wenn durch ungleiche Beschickung Unwuchtprobleme auftreten, eine Umlagerung des zu behandelnden Gutes vorzunehmen.

Vorteilhafterweise ist an der Zentrifugentrommel mindestens ein die Trommel umfassender, nach außen vorspringender Greifring befestigt, und die Greifbacken sind mit einer zur Aufnahme des Greifringes dienenden Nut versehen. Wenn die von der Greifvorrichtung erfaßte Zentrifugentrommel von der Hub- und Senkvorrichtung in eine bestimmte Stellung angehoben ist, können die Greifbacken radial zur Trommel vorgeschoben werden, so daß die Greifbacken einen Teil des Greifringes umschließen und so die Zentrifugentrommel festhalten. Die Greifvorrichtung an der Hub- und Senkvorrichtung kann dann geöffnet werden, so daß durch Verdrehen einer Greifbacke die Zentrifugentrommel gekippt werden kann.

Weitere Merkmale der Erfindung ergeben sich aus den Patentansprüchen.

In der folgenden Beschreibung wird ein Ausführungsbeispiel der Erfindung unter Bezugnahme auf die Zeichnungen näher erläutert. Die Zeichnungen zeigen in
Fig. 1 eine Seitenansicht einer Anlage zum Zentrifugieren von industriellem Stückgut mit einer erfindungsgemäßen Vorrichtung zum Ergreifen, Anheben, Transportieren und Absetzen von Zentrifugentrommeln,
Fig. 2 eine Seitenansicht der erfindungsgemäßen Vorrichtung mit abgesenkter Greifeinrichtung,
Fig. 3 eine Ansicht nach der Schnittlinie 111-111 in Fig. 2,
Fig. 4 eine Ansicht nach der Schnittlinie IV-IV in Fig. 2.

Fig. 1 zeigt in Seitenansicht eine Ansicht zum Behandeln, zum Beispiel Galvanisieren industriellen Stückguts mit einer Zentrifuge 1, der eine Füllstation 2 für die Zentrifugentrommeln 8, eine weitere Behandlungsstation 3 und eine Entleerungsstation 4 zugeordnet sind. Zum Ergreifen, Anheben, Transportieren und Absetzen der Zentrifugentrommeln 8 dient eine mittels einer in Schienen geführten Laufkatze 5 verfahrbare Hub- und Senkvorrichtung 6, die an ihrem unteren Ende eine Greifvorrichtung 7 aufweist, mit welcher die Zentrifugentrommeln 8 an ihrem oberen, verstärkten Rand 9 erfaßt werden können. Die Hub- und Senkvorrichtung weist einen Hubwagen 25 auf, der an zwei gegenüberliegenden Seiten über je zwei Rollen 26 in vertikalen, mit der Laufkatze 5 verbundenen U-Schienen 27 geführt ist. Die Greifvorrichtung 7 besteht aus zwei verschwenkbaren Haken, die an diametral gegenüberliegenden Stellen unter den oberen Verstärkungsgrad 9 der Zentrifugentrommeln 8 greifen können.

Die Füllstation 2 besteht beispielsweise aus einem Drehteller 20, der zwei oder mehr Zentrifugentrommeln 8 aufnimmt und der mittels eines Drehantriebes 21 um die Achse 22 drehbar ist und die gefüllten Zentrifugentrommeln 8 in eine Aufnahmestellung bewegt. Die verfahrbare Hub-und Senkvorrichtung setzt auf diesen Drehteller leere Zentrifugentrommeln 8 ab und nimmt eine mit zu behandelndem industriellen Stückgut gefüllte Zentrifugentrommel 8 auf und transportiert sie zu einer Zentrifuge 1 oder 3 und setzt sie dort ab. In der Zentrifuge 1 kann das zu behandelnde Gut entölt und/oder gewaschen und/ oder gerommelt und/oder getrocknet werden. Nach der Behandlung kann die Zentrifugentrommel 8 der Zentrifuge 1 entnommen und einerweiteren Behandlungsstation 3 oder einer Entleerungsstation 4 zugeführt werden. Über der Entleerungsstation 4 kann die Zentrifugentrommel 8 mit Hilfe von um die horizontale Achse 16 drehbaren Greifbacken 11, 12 um 180° gedreht werden, so daß der Trommelinhalt über eine Rutsche 23 einem nicht dargestellten Förderwagen oder dergleichen zugeführt werden kann.

Wie insbesondere die Fig. 3 zeigt, sind die Greifbacken 11, 12 in einem mit der Laufkatze 5 verbundenen Rahmen 10 angeordnet und mittels pneumatischer oder hydraulischer Arbeitszylinder 13 radial zur Zentrifugentrommel 8 vorschiebbar. Die Greifbacken 11 und 12 umfassen die Zentrifugentrommel 8, so daß die Greifeinrichtung 7 am unteren Ende der Hub- und Senkvorrichtung geöffnet werden kann. In der Entleerungsstation kann mindestens eine Greifbakke 12 mit Hilfe eines Drehantriebes 14 um beispielsweise 180° gedreht werden, um den Trommelinhalt auszukippen. An der Zentrifugentrommel 8 ist mindestens ein die Trommel 8 umgebender Greifring 15 befestigt, und die Greifbakken 11, 12, weisen eine den Greifring 15 aufnehmende Nut 17 auf. Der Greifring 15 und die Nut 17 in den Greifbacken 11, 12 bewirken, daß die Zentrifugentrommel 8 auch bei Anwendung nur geringer Anstellkräfte zuverlässig von den Greifbacken 11, 12 gehalten wird.

Der Drehantrieb 14 treibt über eine Gliederkette eine im Rahmen 10 über Wälzkörper drehbar gelagerte Hülse 18 an, in welcher der Schaft 19 der Greifbacke 12 unverdrehbar, aber axial verschiebbar gelagert ist.

Der Greifring 15 ist zweckmäßigerweise in Höhe des Schwerpunktes an einer mit zu behandelndem Gut gefüllten Zentrifugentrommel 8 angeordnet. Da die Höhe dieses Schwerpunktes von der Art des zu behandelnden Gutes und der Füllhöhe abhängig ist, kann es vorteilhaft sein, jede Zentrifugentrommel mit zwei oder drei Greifringen 15 auszurüsten, die im Abstand voneinander in der unteren Hälfte der Trommel angebracht sind.

Die Hub- und Senkvorrichtung 6 ist mit Schaltern, Sensoren oder dergleichen ausgerüstet, die den Vorschubantrieb der Greifbacken 11, 12 freigeben, wenn sich ein Greifring 15 der Zentrifugentrommel 8 in Höhe der Greifbacken 11, 12 befindet. Die Bewegungen der Laufkatze 5, der Hub- und Senkvorrichtung 6, der Greifvorrichtung 7 und der Greifbacken 11, 12 können für verschiedene Behandlungsabläufe programmiert werden.

## Patentansprüche

1. Vorrichtung zum Ergreifen, Anheben, Transportieren und Absetzen von Zentrifugentrommein mechanisch beschickbarer und entleerbarer Zentrifugen zum Entölen, Entwässern, Waschen, Trocknen oder Behandeln von industriellem Stückgut, mit einer zwischen zumindest zwei Stationen verfahrbaren Laufkatze, die eine Hub-und Senkvorrichtung trägt, an derem ausfahrbaren Ende eine die Zentrifugentrommel im Bereich ihres oberen Randes erfassende Greifvorrichtung angeordnet ist, dadurch gekennzeichnet, daß in einem mit der Laufkatze (5) verbundenen Rahmen (10) zwei einander gegenüberliegende und radial zur Trommel (8) verschiebbare, die Trommel (8) teilweise umgreifende Greifbakken (11, 12) angeordnet sind, welche um eine horizontale Achse (16) drehbar im Rahmen (10) gelagert sind und von denen mindestens eine Greifbacke (12) mit einem Drehantrieb (14) versehen ist.

2. Vorrichtung nach Anspruch 1, dadurch gekennzeichnet, daß an der Zentrifugentrommel (8) mindestens ein die Trommel (8) umfassender Greifring (15) befestigt ist und die Greifbacken (11, 12) eine zur Aufnahme des Greifringes (15) dienende Nut (17) aufweisen.

3. Vorrichtung nach Anspruch 2, dadurch gekennzeichnet, daß der Greifring (15) im unteren Teil der Zentrifugentrommel (8) etwa in Höhe des Schwerpunktes einer gefüllten Trommel angeordnet ist.

4. Vorrichtung nach einem der Ansprüche 1 bis 3, dadurch gekennzeichnet; daß die Greifbacken (11, 12) mittels pneumatischer Arbeitszylinder (13) radial vor- und zurückschiebbar sind.

5. Vorrichtung nach einem der Ansprüche 1 bis 4, dadurch gekennzeichnet, daß die Hub- und Senkvorrichtung (6) einen Hubwagen (25) aufweist, der an beiden gegenüberliegenden Seiten über je zwei Rollen (26) in vertikale U-Schienen (27) geführt ist und der über beidseitig angeordnete und synchron angetriebene Gliederketten (28,29) heb- und senkbar ist.

6. Vorrichtung nach Anspruch 5, dadurch gekennzeichnet, daß die unteren Enden der vertikalen U-Schienen (27) über horizontale, den Aufnahme- und Wenderaum der Trommel (8) umgebende Profile (31) starr mit dem Rahmen (10) verbunden sind.

## Claims

1. An apparatus for gripping, lifting, transporting and putting down the drums of mechanically charged and mechanically emptied centrifuges for the deoiling, dewatering, washing, drying or processing of industrial bulk goods, with a traveling hoist able to be moved between at least two stations, said traveling hoist supporting a means that is lifted and lowered and has an end that may be moved out and has a gripping means for gripping such centrifuge drum at its top edge, characterized in that in a frame (10) joined with the traveling hoist (5) there are two opposite gripping jaws (11 and 12) that may be moved radially in relation to the drum (8) and are designed for partly gripping round it, said jaws being supported turningly in the frame (10) for motion about a level shaft (16), at least one (12) of the gripping jaws having a turning drive (14).

2. The apparatus as claimed in claim 1, characterized in that at least one gripping ring (15), placed rounde the drum (8), is fixed to the centrifuge drum (8) and the gripping jaws (11 and 12) have a groove (17) to take up the gripping ring (15).

3. The apparatus as claimed in claim 2, characterized in that the gripping ring (15) is placed in the lower part of the centrifuge drum (8) generally at the same level as the center of gravity of a filled up drum.

4. The apparatus as claimed in any one of claims 1 to 3, characterized in that the gripping jaws (11 and 12) may be moved radially backwards and forwards by way of pneumatic cylinder actuators (13).

5. The apparatus as claimed in any one of claims 1 to 4, characterized in that the lifting and lowering means (6) has a lifting carriage (25) running on pairs of rollers (26) placed on either side thereof in upright U-like rails (27) and it may be lifted and lowered by way of articulated chains (28 and 29) that are placed on either side and driven in step.

6. The apparatus as claimed in claim 5, characterized in that the lower ends of the upright U-like rails (27) are joined up firmly with the frame (10) by way of level sections (31) placed round the take-up and turning space for the drum (8).

## Revendications

1. Dispositif pour saisir, soulever, transporter et déposer des tambours centrifugeurs de centrifugeuses, chargeables et déchargeables méca- niquernent, pour déshuiler, essorer, laver, sécher ou traiter des pièces, comprenant un chariot roulant pouvant se déplacer au moins entre deux stations et qui porte un dispositif élévateur, à l'extrémité de sortie duquel est disposé un organe pour saisir le tambour centrifugeur dans la zone de son bord externe, caractérisé en ce que, dans un cadre (10), lié au chariot roulant (5), sont disposées deux mâchoires (11, 12) opposées l'une par rapport à l'autre, coulissantes radialement par rapport au tambour (8), saisissant partiellement ce tambour (8), qui sont montées tournantes autour d'un axe horizontal (16) dans le cadre (10), et dont au moins l'une est munie d'un entraînement en rotation (14).

2. Dispositif selon la revendication 1, caractérisé en ce que sur le tambour centrifugeur, est fixé au moins un anneau de prise (15) entourant le tambour (8) et que les mâchoires (11, 12) présentent une noix (17) destinée à recevoir l'anneau de prise (15).

3. Dispositif selon la revendication 2, caractérisé en ce que l'anneau de prise (15) est aménagé dans la partie inférieure du tambour (8) centrifugeur, environ à la hauteur du centre de gravité d'un tambour plein.

4. Dispositif selon l'une des revendications 1 à 3, caractérisé en ce aque les mâchoires (11, 12) sont déplaçables radialement en avant et en arrière à l'aide d'un piston pneumatique (13).

5. Dispositif selon l'une des revendications 1 à 4, caractérisé en ce que le dispositif élévateur (6) présente un chariot élévateur (25), qui est conduit, sur les deux côtés opposés, à l'aide, chaque fois, de deux roulements (26), dans des rails verticaux en U (27) et que l'on peut monter et descendre au moyen de chaînes articulées (28, 29), disposées de chaque côté et entraînées de manière synchrone.

6. Dispositif selon la revendication 5, caractérisé en ce que les extrémités inférieures des rails verticaux en U (27) sont reliés de manière rigide. au cadre (10) par des profilés (31) entourant l'espace de réception et de retournement du tambour (8).
